# EUROPÄISCHE PATENTSCHRIFT

(11) **EP 2 906 889 B1**
(45) Veröffentlichungstag und Bekanntmachung des Hinweises auf die Patenterteilung: **11.08.2021**
(21) Anmeldenummer: 13755972.0
(22) Anmeldetag: 29.08.2013
(51) Int. Cl.: F25J 3/04

(54) **VERFAHREN UND ANLAGE ZUR ERZEUGUNG FLÜSSIGER UND GASFÖRMIGER SAUERSTOFFPRODUKTE DURCH TIEFTEMPERATURZERLEGUNG VON LUFT**
PROCESS AND FACILITY FOR GENERATING LIQUID AND GASEOUS OXYGEN PRODUCTS BY LOW-TEMPERATURE SEPARATION OF AIR
PROCÉDÉ ET INSTALLATION DE PRODUCTION DE PRODUITS D'OXYGÈNE LIQUIDES ET GAZEUX PAR FRACTIONNEMENT CRYOGÉNIQUE DE L'AIR

(30) Priorität: 04.09.2012 DE 102012017484; 18.10.2012 EP 12007213
(43) Veröffentlichungstag der Anmeldung: 19.08.2015
(73) Patentinhaber: Linde GmbH, 82049 Pullach (DE)
(72) Erfinder: LAUTENSCHLAGER, Tobias, 82194 Gröbenzell (DE)
(74) Vertreter: Imhof, Dietmar
(86) Internationale Anmeldenummer: PCT/EP2013/002604
(87) Internationale Veröffentlichungsnummer: WO 2014/037091

(56) Entgegenhaltungen:
- EP-A1- 0 698 772
- EP-A2- 0 932 000
- DE-A1- 10 209 421
- US-A- 5 551 258
- US-A1- 2007 209 389
- CASTLE<1> W F ED - GROLL ECKHARD AURACHER HEIN: "Air separation and liquefaction: recent developments and prospects for the beginning of the new millennium", INTERNATIONAL JOURNAL OF REFRIGERATION, ELSEVIER, PARIS, FR, Bd. 25, Nr. 1, 1. Januar 2002 (2002-01-01) , Seiten 158-172, XP004321738, ISSN: 0140-7007, DOI: 10.1016/S0140-7007(01)00003-2
- None

## Beschreibung

Die Erfindung betrifft ein Verfahren zur Erzeugung flüssiger und gasförmiger Sauerstoffprodukte durch Tieftemperaturzerlegung von Luft unter Verwendung einer Mischsäule und eine entsprechende Luftzerlegungsanlage.

### Stand der Technik

Die Herstellung von Sauerstoff oder sauerstoffreichen Gemischen, nachfolgend als Sauerstoffprodukte bezeichnet, erfolgt üblicherweise durch Tieftemperaturzerlegung von Luft in Luftzerlegungsanlagen mit an sich bekannten Destillationssäulensystemen. Diese können als Zweisäulensysteme, insbesondere als klassische Doppelsäulensysteme, aber auch als Drei- oder Mehrsäulensysteme ausgebildet sein. Ferner können Vorrichtungen zur Gewinnung weiterer Luftkomponenten, insbesondere der Edelgase Krypton, Xenon und/oder Argon, vorgesehen sein.

Für eine Reihe von industriellen Anwendungen wird zumindest nicht ausschließlich reiner Sauerstoff benötigt. Dies eröffnet die Möglichkeit, Luftzerlegungsanlagen hinsichtlich ihrer Erstellungs- und Betriebskosten, insbesondere ihres Energieverbrauchs, zu optimieren (siehe beispielsweise Kapitel 3.8 in Kerry, F.G.: Industrial Gas Handbook: Gas Separation and Purification. Boca Raton: CRC Press, 2006).

Beispielsweise können hierzu Luftzerlegungsanlagen mit so genannten Mischsäulen eingesetzt werden, wie sie in EP 0 531 182 A1, EP 0 697 576 A1, EP 0 698 772 A1, EP 1 139 046 A1, DE 101 39 727 A1, DE 102 28 111 A1, DE 199 51 521 A1 sowie US 5 490 391 A dargestellt sind. In eine Mischsäule werden am oberen Ende ein flüssiger, sauerstoffreicher Strom und am unteren Ende ein gasförmiger Luftstrom eingespeist und einander entgegengeschickt. Durch intensiven Kontakt geht ein gewisser Anteil des leichter flüchtigen Stickstoffs aus dem Luftstrom in den sauerstoffreichen Strom über. Der sauerstoffreiche Strom wird in der Mischsäule verdampft und an deren oberem Ende als gasförmiger, "unreiner" Sauerstoff abgezogen. Der unreine Sauerstoff kann der Luftzerlegungsanlage als gasförmiges Sauerstoffprodukt entnommen werden. Der Luftstrom seinerseits wird verflüssigt, in gewissem Umfang mit Sauerstoff angereichert, und am unteren Ende der Mischsäule abgezogen. Der verflüssigte Luftstrom kann anschließend an energetisch und/oder trenntechnisch geeigneter Stelle in das verwendete Destillationssäulensystem eingespeist werden. Durch die Verwendung einer Mischsäule kann die für die Stofftrennung erforderliche Energie auf Kosten der Reinheit des gasförmigen Sauerstoffprodukts beträchtlich reduziert werden.

Nachteilig an bekannten Anlagen, die mit Mischsäulen arbeiten, ist die eingeschränkte Entnahmemöglichkeit von flüssigen Produkten, weil diese, wie unten erläutert, als reine Gasanlagen ausgebildet sind. So ist die maximale Entnahmemenge von Flüssigstickstoff und Flüssigsauerstoff in Anlagen mit Mischsäulen üblicherweise auf höchstens 0,5% der insgesamt eingesetzten Luftmenge begrenzt.

Bei der in EP 0 698 772 A1 gezeigten Anlage mit Mischsäule werden sowohl ein gasförmiges als auch ein flüssiges Sauerstoffprodukt gewonnen; die Niederdrucktrennsäule wird hierbei durch zwei getrennte Säulenabschnitte ausgeführt, wobei jeweils im Sumpf der Abschnitte ein Kondensator-Verdampfer angeordnet ist. Es besteht daher der Bedarf nach verbesserten Verfahren und Vorrichtungen zur Erzeugung flüssiger und gasförmiger Sauerstoffprodukte durch Tieftemperaturzerlegung von Luft, bei denen größere Anteile flüssiger Produkte gewonnen werden können.

### Offenbarung der Erfindung

Vor diesem Hintergrund werden ein Verfahren und eine Vorrichtung zur Erzeugung flüssiger und gasförmiger Sauerstoffprodukte durch Tieftemperaturzerlegung von Luft mit den Merkmalen der unabhängigen Patentansprüche vorgeschlagen. Bevorzugte Ausgestaltungen sind Gegenstand der jeweiligen abhängigen Patentansprüche sowie der nachfolgenden Beschreibung.

### Vorteile der Erfindung

Ein erfindungsgemäßes Verfahren dient der Erzeugung eines flüssigen Sauerstoffprodukts und eines gasförmigen Sauerstoffprodukts durch Tieftemperaturzerlegung von Luft. Hierzu wird ein Destillationssäulensystem einer Luftzerlegungsanlage verwendet. Zur Gewinnung des flüssigen Sauerstoffprodukts wird eine Flüssigfraktion mit einem ersten, höheren Sauerstoffgehalt aus der Niederdrucktrennsäule des Destillationssäulensystems entnommen und flüssig aus der Luftzerlegungsanlage herausgeführt. Zur Gewinnung des gasförmigen Sauerstoffprodukts wird eine Flüssigfraktion mit einem zweiten, geringeren Sauerstoffgehalt aus derselben Niederdrucktrennsäule des Destillationssäulensystems entnommen und in einer Mischsäule bei einem Mischsäulendruck gegen Mischsäulenluft verdampft, wie eingangs erläutert. Das gasförmige Sauerstoffprodukt wird ebenfalls, jedoch im gasförmigen Zustand, aus der Luftzerlegungsanlage herausgeführt.

Das flüssige Sauerstoffprodukt wird nachfolgend auch als "reiner", das gasförmige Sauerstoffprodukt auch als "unreiner" Sauerstoff bezeichnet, wobei die möglichen Gehalte an Sauerstoff unten angegeben sind. Die Reinheit des "reinen" Sauerstoffprodukts richtet sich nach dem Typ der verwendeten Luftzerlegungsanlage und den Anforderungen der jeweiligen Verbraucher. Die Herstellung "unreiner" gasförmiger Sauerstoffprodukte lässt sich, wie erläutert, mit Mischsäulen energetisch günstig realisieren. Die Begriffe "höherer" und "geringerer" Sauerstoffgehalt beziehen sich aufeinander.

Im Rahmen dieser Anmeldung ist von der Gewinnung von Sauerstoff- und Stickstoffprodukten die Rede. Ein "Produkt" verlässt die erläuterte Anlage und wird beispielsweise in einem Tank eingelagert oder verbraucht. Es nimmt also nicht mehr nur ausschließlich an den anlageninternen Kreisläufen teil, kann jedoch vor dem Verlassen der Anlage entsprechend verwendet werden, beispielsweise als Kälteträger in einem Wärmetauscher. Der Begriff "Produkt" umfasst also nicht solche Fraktionen oder Ströme, die in der Anlage selbst verbleiben und ausschließlich dort, beispielsweise als Rücklauf, Kühlmittel oder Spülgas, verwendet werden.

Der Begriff "Produkt" beinhaltet ferner eine Mengenangabe. Ein "Produkt" entspricht mindestens 1%, insbesondere mindestens 2%, beispielsweise mindestens 5% oder mindestens 10% der in einer entsprechenden Anlage eingesetzten Luftmenge. Geringere Mengen auch herkömmlicherweise in ausgesprochenen Gasanlagen anfallender und einer solchen Anlage gegebenenfalls entnehmbarer Flüssigfraktionen stellen damit keine "Produkte" im Sinne dieser Anmeldung dar. Wie nachfolgend erläutert, wird durch die Entnahme von Flüssigprodukten einer Luftzerlegungsanlage eine beträchtliche Kältemenge "entzogen", die sonst durch Verdampfung dieser Flüssigprodukte zum Teil zurückgewonnen werden könnte. Eine derartige Entnahme wirkt sich jedoch erst ab einer bestimmten Entnahmemenge, also erst dann, wenn tatsächlich ein "Produkt" im Sinne der oben getroffenen Definition entnommen wird, aus.

Die Anforderungen industrieller Verbraucher an die Produkte von Luftzerlegungsanlagen und deren hierdurch bedingte Konstruktionsprinzipien unterscheiden sich mitunter beträchtlich. So sind für bestimmte Einsatzszenarien ausgesprochene Gasanlagen bekannt, in denen bevorzugt oder ausschließlich gasförmige Produkte, beispielsweise Sauerstoff und/oder Stickstoff, gewonnen werden können. Andere Anwendungen erfordern hingegen Flüssigprodukte und damit ausgesprochene Flüssiganlagen.

Die Entnahme von Flüssigprodukten aus Gasanlagen ist in der Regel nicht möglich, auch wenn solche Flüssigprodukte dort als Zwischenprodukte, beispielsweise in einer Trennsäule, anfallen. Die dort verwendeten Konstruktionsprinzipien können daher auch nicht ohne weiteres auf Flüssiganlagen übertragen werden. In Gasanlagen können die als Zwischenprodukte gewonnenen kryogenen Flüssigkeiten verdampft und zur Kühlung insbesondere der eingesetzten Luft verwendet werden. Wenn einer Luftzerlegungsanlage jedoch Flüssigprodukte, beispielsweise flüssiger Sauerstoff und/oder Stickstoff, entnommen werden sollen, wird dem System hierdurch diese Kältemenge entzogen. Die in Flüssiganlagen "fehlende" Kälte muss daher zusätzlich erzeugt werden, und zwar letztlich in Form von Verdichterleistung.

Die Erfindung entfaltet ihre besonderen Vorteile in Anlagen, die dafür verwendet werden, ein gasförmiges Sauerstoffprodukt mit beispielsweise weniger als 98 mol-% (Molprozent) Reinheit und gleichzeitig hierzu größere Mengen eines im hier verwendeten Sinn "reinen" flüssigen Sauerstoffprodukts herzustellen. Das Verfahren erweist sich hierbei als hocheffizient und erlaubt die Gewinnung von 1% bis 5% oder 1% bis 10% der insgesamt der Luftzerlegungsanlage in komprimierter Form zugeführten Luft (im Rahmen dieser Anmeldung als "Gesamtluft" bezeichnet) in Form flüssiger Produkte. Wenngleich diese Anmeldung vornehmlich die Entnahme flüssigen Sauerstoffs beschreibt, kann in entsprechender Weise auch flüssiger Stickstoff gewonnen werden.

Dem hier vorgestellten Verfahren kann beispielsweise eine Luftzerlegungsanlage mit einem Doppelsäulensystem zugrunde liegen. Derartige Doppelsäulensysteme umfassen eine Hochdrucktrennsäule und eine Niederdrucktrennsäule zur Trennung von Sauerstoff und Stickstoff. Die Hochdrucktrennsäule arbeitet bei einem Betriebsdruck von beispielsweise 5 bis 7,5 bar, insbesondere von 5,5 bis 6 bar, und die Niederdrucktrennsäule bei einem Betriebsdruck von beispielsweise 1,3 bis 1,8 bar, insbesondere von 1,3 bis 1,6 bar. Hierbei, und bei den nachfolgend angegebenen Drücken, handelt es sich um Absolutdrücke. Die Hochdrucktrennsäule und die Niederdrucktrennsäule können auch zumindest teilweise baulich voneinander getrennt sein. Es handelt sich in diesem Fall um die eingangs erwähnten Zweisäulensysteme. Die Erfindung kann jedoch auch mit Drei- oder Mehrsäulensystemen zur Trennung von Sauerstoff und Stickstoff und/oder mit Destillationssäulensystemen, die zur Gewinnung weiterer Komponenten eingerichtet sind, realisiert werden. In diesem Fall wird im Rahmen dieser Anmeldung die Trennsäule mit dem höchsten Betriebsdruck als "Hochdrucktrennsäule" bezeichnet. Die Trennsäule, der üblicherweise Sauerstoff, beispielsweise ein sauerstoffreicher Strom mit mehr als 99 mol-%, entnommen wird, wird im Sprachgebrauch dieser Anmeldung dann als "Niederdrucktrennsäule" bezeichnet. In bestimmten Fällen kann die Mischsäule auch unter einem höheren Druck als die Hochdrucktrennsäule betrieben werden.

In einem entsprechenden Verfahren wird die Flüssigfraktion mit dem ersten Sauerstoffgehalt aus dem Sumpf der Niederdrucktrennsäule entnommen und die Flüssigfraktion mit dem zweiten Sauerstoffgehalt wird in einer unterschiedlichen Höhe aus der Niederdrucktrennsäule entnommen. Beispielsweise werden die Flüssigfraktion mit dem ersten Sauerstoffgehalt aus dem Sumpf der Niederdrucktrennsäule und die Flüssigfraktion mit dem zweiten Sauerstoffgehalt in einer dem zweiten Sauerstoffgehalt entsprechenden Höhe seitlich aus der Niederdrucktrennsäule entnommen. Die Entnahmehöhe aus der Niederdrucktrennsäule korreliert bekanntermaßen unmittelbar mit dem Sauerstoffgehalt bei den jeweils verwendeten Betriebsbedingungen, so dass der Fachmann eine entsprechende Beziehung unschwer herstellen kann. Die Entnahme seitlich aus der Niederdrucktrennsäule erweist sich energetisch als besonders günstig. Auf diese Weise kann insbesondere vermieden werden, wertvollen "reinen" Sauerstoff unnötigerweise für die Herstellung des unreinen, gasförmigen Sauerstoffprodukts zu verbrauchen. Der beispielsweise aus dem Sumpf der Niederdrucktrennsäule entnommene "reine" Sauerstoff weist beispielsweise 99,6 mol-% Sauerstoffgehalt auf und wurde damit bereits fast vollständig von Argon getrennt. Hierzu wurde eine entsprechende Trennarbeit aufgewandt. Die Flüssigfraktion mit dem zweiten Sauerstoffgehalt, die der Niederdrucktrennsäule seitlich entnommen werden kann, weist hingegen beispielsweise 97 mol-% Sauerstoff und 3 mol-% Argon auf. Die zur Trennung von Sauerstoff und Argon erforderliche Arbeit kann damit eingespart werden. Mit anderen Worten ist es energetisch günstiger, für ein in "unreiner" Form benötigtes gasförmiges Sauerstoffprodukt eine unreine Ausgangsfraktion zu verwenden als eine "reine" Fraktion in einer Mischsäule zu verunreinigen.

Der flüssige sauerstoffreiche Strom, der in die Mischsäule eingespeist wird, also jener sauerstoffreiche Strom, der der erfindungsgemäß entnommenen Flüssigfraktion mit dem zweiten, geringeren Sauerstoffgehalt entspricht, weist vorteilhafterweise einen Sauerstoffgehalt von 70 bis 99 mol-%, insbesondere 90 bis 98 mol-%, auf. Der erste Sauerstoffgehalt, der sich in dem flüssigen Sauerstoffprodukt wiederfindet, entspricht vorteilhafterweise wenigstens 99 mol-%, insbesondere wenigstens 99,5 mol-%. Der erste liegt vorteilhafterweise immer über dem zweiten Sauerstoffgehalt.

Vorteilhafterweise wird in einem entsprechenden Verfahren die Flüssigfraktion mit dem ersten Sauerstoffgehalt nach der Entnahme aus der Trennsäule des Destillationssäulensystems in einem Wärmetauscher unterkühlt. Dies ermöglicht es, die Flüssigfraktion anschließend sicher in einen Tank zu überführen, ohne dass hierbei zwangsläufig auftretende Wärmeverluste zu einer übermäßigen Verdampfung führen würden.

Die Flüssigfraktion mit dem zweiten Sauerstoffgehalt wird ihrerseits nach der Entnahme aus der Trennsäule des Destillationssäulensystems und/oder nach dem Verdampfen in der Mischsäule in einem Wärmetauscher erwärmt. Zur Erwärmung der Flüssigfraktion nach der Entnahme aus dem Destillationssäulensystem kann derselbe Wärmetauscher verwendet werden, der auch zur Unterkühlung der Flüssigfraktion mit dem ersten Sauerstoffgehalt nach der Entnahme aus dem Destillationssäulensystem dient. Vor oder nach dem Verdampfen in der Mischsäule kann die Flüssigfraktion mit dem zweiten Sauerstoffgehalt jedoch auch durch einen Hauptwärmetauscher der Luftzerlegungsanlage geführt und dort weiter erwärmt werden.

Vorteilhafterweise wird die Flüssigfraktion mit dem zweiten Sauerstoffgehalt nach der Entnahme aus der Trennsäule des Destillationssäulensystems mittels wenigstens einer Pumpe und wenigstens eines Entspannungsventils kopfseitig in die Mischsäule eingespeist. Der Druck wird dabei auf den Mischsäulendruck erhöht, der oberhalb des Drucks der Niederdrucktrennsäule liegt, der die Flüssigfraktion mit dem zweiten Sauerstoffgehalt vorteilhafterweise entnommen wird.

Das erläuterte Verfahren ist vorteilhafterweise als so genanntes HAP-Verfahren (High Air Pressure) realisiert. Die der Luftzerlegungsanlage insgesamt zugeführte Gesamtluft wird dabei vorteilhafterweise in einem Hauptverdichter auf einen Einspeisedruck von 6 bis 30 bar, insbesondere von 7 bis 20 bar, beispielsweise von 10 bis 14 bar, verdichtet. Vorzugsweise stellt dabei der Hauptverdichter die einzige mit externer Energie angetriebene Maschine zur Verdichtung von Luft dar. Unter einer "einzigen Maschine" wird hier beispielsweise ein einstufiger oder mehrstufiger Verdichter verstanden, dessen Stufen alle mit dem gleichen Antrieb verbunden sind, wobei alle Stufen in demselben Gehäuse untergebracht oder mit demselben Getriebe verbunden sind. In diesem Luftverdichter wird vorzugsweise die Gesamtluft auf einen Druck verdichtet, der beispielsweise deutlich über dem Betriebsdruck der Säule mit dem höchsten Druckniveau liegt. Neben dieser Verdichtung können gleichwohl Teilströme, beispielsweise in Boostern, die mit Expansionsturbinen gekoppelt sind, "nachverdichtet" werden, wozu aber keine externe Energie zugeführt wird.

In dem Verfahren kann der Einspeisedruck alternativ oder zusätzlich auch im Verhältnis zum Betriebsdruck der Hochdrucktrennsäule angegeben werden. Dies bedeutet hier, dass die Druckdifferenz zwischen dem Einspeisedruck und dem Betriebsdruck der Hochdrucktrennsäule nicht nur dem natürlichen Druckabfall durch Leitungen, Wärmetauscher und andere Apparate entspricht, sondern mindestens 1 bar, insbesondere mindestens 3 bar, vorzugsweise mindestens 5 bar, beträgt. Die Druckdifferenz zwischen dem Einspeisedruck und dem Betriebsdruck der Hochdrucktrennsäule beträgt beispielsweise 5 bis 25 bar, insbesondere 7 bis 15 bar.

Erfindungsgemäß wird ein erster Teilstrom der Gesamtluft in einer ersten Entspannungsmaschine auf den Betriebsdruck der Hochdrucktrennsäule entspannt und in die Hochdrucktrennsäule eingespeist. Hierdurch kann zusätzliche Kälte gewonnen werden.

Der erste Teilstrom kann vor der Entspannung in der ersten Entspannungsmaschine in einem mit der ersten Entspannungsmaschine gekoppelten Booster verdichtet und/oder vor und/oder nach der Entspannung in der ersten Entspannungsmaschine abgekühlt werden. Durch eine Abkühlung nach der Verdichtung, z.B. durch Wasserkühlung und/oder durch eine Abkühlung auf eine Zwischentemperatur in einem Hauptwärmetauscher, kann die entstehende Verdichtungswärme abgeführt werden. Wird nach der Entspannung das dann kalte Gas durch das kalte Ende des Hauptwärmetauschers geführt, kann eine weitere Abkühlung bewirkt werden.

Als Mischsäulenluft wird erfindungsgemäß ein zweiter Teilstrom der Gesamtluft verwendet, der in einer zweiten Entspannungsmaschine auf den Mischsäulendruck entspannt und in einem unteren Bereich in die Mischsäule eingespeist wird. Auch dies trägt dazu bei, den Kältebedarf der Anlage zu decken. Die beiden Entspannungsmaschinen weisen unterschiedliche Eintrittstemperaturen auf, das heißt die Eintrittstemperatur der zweiten Entspannungsmaschine ist insbesondere mindestens 5 K höher oder niedriger als diejenige der ersten Entspannungsmaschine.

Je nach baulichen oder energetischen Erwägungen kann der erste und/oder der zweite Teilstrom auf unterschiedliche Weise gekühlt werden, so dass sich das Verfahren beispielsweise hinsichtlich kleinerer Volumina für den Hauptwärmetauscher einerseits oder hinsichtlich einer maximalen Energieeinsparung optimieren lässt.

Auch der zweite Teilstrom kann vor und/oder nach der Entspannung in der zweiten Entspannungsmaschine abgekühlt werden, so dass sich die jeweils gewünschten Temperaturen erzielen lassen.

Eine der beiden Entspannungsmaschinen ist erfindungsgemäß mit einem Booster gekoppelt. Durch diese Kopplung kann die Expansionsarbeit sinnvoll genutzt werden. Vorteilhafterweise wird dabei genau die Luftmenge, die in die mit dem Booster gekoppelte Entspannungsmaschine eingeleitet wird, vorher durch den Booster geführt, der vorteilhafterweise als Warmverdichter ausgebildet ist.

Die andere der beiden Entspannungsmaschinen wird erfindungsgemäß eine mechanisch mit einem Generator und/oder einer Ölbremse gekoppelt, in dem bzw. der die frei werdende Expansionsarbeit entsprechend umgesetzt werden kann.

In dem erläuterten Verfahren wird als Mischsäulendruck vorteilhafterweise ein Druck von 2 bis 6 bar verwendet. Der Mischsäulendruck richtet sich beispielsweise nach dem extern erforderlichen Bereitstellungsdruck für das gasförmige Sauerstoffprodukt oder kann ebenfalls entsprechend energetischer Erwägungen optimiert werden. Im letzteren Fall ist ein Druck von oder nahe bei 2 bar von Vorteil.

Eine erfindungsgemäße Luftzerlegungsanlage ist zur Durchführung eines Verfahrens nach einem der vorstehenden Ansprüche eingerichtet. Sie weist Mittel auf, die dafür eingerichtet sind, zur Gewinnung eines flüssigen Sauerstoffprodukts einer Trennsäule eines Destillationssäulensystems der Luftzerlegungsanlage eine Flüssigfraktion mit einem ersten, höheren Sauerstoffgehalt zu entnehmen, und Mittel, die dafür eingerichtet sind, derselben Trennsäule des Destillationssäulensystems eine Flüssigfraktion mit einem zweiten, geringeren Sauerstoffgehalt zu entnehmen und in einer Mischsäule bei einem Mischsäulendruck gegen Mischsäulenluft zu verdampfen. Die Luftzerlegungsanlage profitiert von den zuvor erläuterten Vorteilen in gleicher Weise, so dass auf diese ausdrücklich verwiesen werden kann.

Bevorzugte Ausführungsformen der Erfindung werden unter Bezugnahme auf die beigefügten Zeichnungen weiter erläutert.

Kurze Beschreibung der Zeichnungen
Figur 1 zeigt eine Luftzerlegungsanlage gemäß einer Ausführungsform der Erfindung.
Figur 2 zeigt eine Luftzerlegungsanlage gemäß einer Ausführungsform der Erfindung.

### Ausführungsformen der Erfindung

In Figur 1 ist eine Luftzerlegungsanlage gemäß einer Ausführungsform der Erfindung schematisch dargestellt. Die Luftzerlegungsanlage weist unter anderem einen Hauptwärmetauscher E1, ein Destillationssäulensystem S mit einer Hochdrucktrennsäule S1 und einer Niederdrucktrennsäule S2, eine Mischsäule S3, einen Unterkühler E3 und zwei als Expansionsturbinen ausgebildete Entspannungsmaschinen X1 und X2 auf. Die nachfolgend angegebenen Betriebsparameter wie beispielsweise die jeweiligen Betriebsdrücke stellen Beispiele für die oben genannten Bereiche dar.

Über eine Leitung a kann vorgereinigte und auf einen Druck von beispielsweise 10 bis 14 bar verdichtete Luft AIR in die Anlage eingespeist werden. Zur Verdichtung der Luft AIR wird ein nicht dargestellter Hauptverdichter verwendet, die insgesamt eingespeiste Luft wird als "Gesamtluft" bezeichnet.

Ein Teil der Gesamtluft aus Leitung a, im Rahmen dieser Anmeldung als "erster Teilstrom" bezeichnet, kann über eine Leitung b einem Booster C1 zugeführt werden. Der Booster C1 kann mit einer ersten Entspannungsturbine X1 gekoppelt sein. Die in dem Booster C1 weiter verdichtete Luft kann anschließend in einem Nachkühler E2 abgekühlt und dem Hauptwärmetauscher E1 an dessen warmem Ende zugeführt werden. Über eine Leitung c kann dieser erste Teilstrom dem Hauptwärmetauscher E1 bei einer Zwischentemperatur entnommen, in der ersten Entspannungsturbine X1 kälte- und arbeitsleistend entspannt, und anschließend am kalten Ende erneut durch den Hauptwärmetauscher E1 geführt werden.

Weitere Luft aus Leitung a kann über eine Leitung d dem Hauptwärmetauscher E1 an dessen warmem Ende zugeführt werden. Ein Teil hiervon kann, gegebenenfalls auch nur bei Bedarf, über ein Entspannungsventil V1 entspannt werden. Ein zweiter Teil der Luft aus Leitung d, und damit ein Teil der Gesamtluft, im Rahmen dieser Anmeldung als "zweiter Teilstrom" bezeichnet, kann dem Hauptwärmetauscher E1 bei einer Zwischentemperatur über eine Leitung s entnommen werden. Die Luft in Leitung s wird, wie unten erläutert, in die Mischsäule S3 eingespeist. Die Menge der in die Mischsäule S3 eingespeisten Luft kann auch über das Entspannungsventil V1 eingestellt werden.

Der erste Teilstrom der Luft aus Leitung a und gegebenenfalls die über das Entspannungsventil V1 entspannte Luft liegen nach dem Verlassen des Hauptwärmetauschers E1 an dessen kaltem Ende jeweils bei einer Temperatur nahe der Kondensationstemperatur der Luft vor. Ein entsprechender Luftstrom kann über eine Leitung e in die Hochdrucktrennsäule S1 eingespeist werden. Der Betriebsdruck der Hochdrucktrennsäule S1, und damit der Druck in Leitung e, liegt bei den erläuterten Werten. Die Entspannungsturbine X1 bzw. das Ventil V1 sind entsprechend eingestellt.

In der Hochdrucktrennsäule S1 erfolgt eine Vortrennung der Luft. Der Hochdrucktrennsäule S1 kann in einem unteren Bereich bzw. aus dem Sumpf über eine Leitung f eine sauerstoffangereicherte flüssige Sumpffraktion entnommen, in einem Unterkühler E3 abgekühlt und nach Entspannung auf den Betriebsdruck der Niederdrucktrennsäule S2 über ein Entspannungsventil V2 über eine Leitung g in die Niederdrucktrennsäule S2 eingespeist werden.

Kopfseitig kann der Hochdrucktrennsäule S1 eine gasförmige, stickstoffreiche Kopffraktion entnommen werden. Zumindest ein Teilstrom hiervon kann über eine Leitung h in einem Kondensator E4, der im Betrieb von einer sauerstoffreichen Sumpffraktion der Niederdrucktrennsäule S2 bedeckt ist, kondensiert werden. Zumindest ein Teil des Kondensats kann als flüssiger Rücklauf über eine Leitung i am Kopf der Hochdrucktrennsäule S1 eingespeist werden. Ein weiterer Teil des Kondensats kann über eine Leitung k dem Unterkühler E3 zugeführt (nicht dargestellt) und über eine Leitung m als flüssiges Stickstoffprodukt LIN beispielsweise in einen Tank eingespeist werden.

Ein weiterer Teilstrom der kopfseitig der Hochdrucktrennsäule S1 entnommenen gasförmigen, stickstoffreichen Kopffraktion kann über eine Leitung l dem Hauptwärmetauscher E1 zugeführt, in diesem erwärmt und über ein Entspannungsventil V3 entspannt werden. Eine entsprechend erhaltene stickstoffreiche gasförmige Fraktion kann beispielsweise als Dichtgas in den verwendeten Verdichtern verwendet werden.

Der Hochdrucktrennsäule S1 kann in einer definierten Höhe über eine Leitung n eine stickstoffangereicherte Fraktion entnommen, in dem Unterkühler E3 abgekühlt, und nach Entspannung über ein Entspannungsventil V4 über eine Leitung o als flüssiger stickstoffreicher Strom kopfseitig in die Niederdrucktrennsäule S2 eingespeist werden. Aus dem Sumpf kann der Niederdrucktrennsäule S2 zumindest ein Teil der sauerstoffreichen Sumpffraktion über eine Leitung p entnommen und über einen Anschluss p' dem Unterkühler E3 zugeführt werden. Diese Flüssigfraktion weist einen hohen Sauerstoffgehalt auf, der im Rahmen dieser Anmeldung als "erster" Sauerstoffgehalt bezeichnet wird. Nach der Abkühlung kann diese Fraktion über eine Leitung q und ein Ventil V5 eine sauerstoffreiche flüssige Fraktion als Flüssigsauerstoffprodukt LOX abgegeben, also in flüssiger Form aus der Luftzerlegungsanlage herausgeführt werden.

Kopfseitig kann der Niederdrucktrennsäule S2 über eine Leitung r eine gasförmige Kopffraktion entnommen, im Hauptwärmetauscher E1 angewärmt und über ein Ventil V6 abgegeben werden. Diese Fraktion kann z.B. zur Regeneration von Adsorptionseinrichtungen zur Aufreinigung der einzuspeisenden Luft AIR verwendet werden.

Die Luftzerlegungsanlage ist als Mischsäulenanlage ausgebildet. Hierzu kann zumindest ein Teil der Luft aus Leitung d (der "zweite Teilstrom") dem Hauptwärmetauscher E1 bei einer Zwischentemperatur entnommen und über die Leitung s einer zweiten Expansionsturbine X2 zugeführt werden. In der zweiten Expansionsturbine X2, die an eine Energiewandlereinheit G, beispielsweise einen Generator oder eine Ölbremse, angebunden ist, kann die Luft auf einen Druck von beispielsweise 2 bis 4 bar, insbesondere 3 bar, entspannt werden. Die Luft wird dann gasförmig in den unteren Teil einer Mischsäule S3 eingespeist, die bei einem entsprechenden Druck betrieben wird.

Kopfseitig der Mischsäule S3 wird in diese über eine Leitung t eine sauerstoffangereicherte Fraktion eingespeist, die in einer definierten Höhe der Niederdrucktrennsäule S2 über eine Leitung u flüssig und mit dem im Rahmen dieser Anmeldung als "zweitem Sauerstoffgehalt" bezeichneten Gehalt an Sauerstoff entnommen wird. Die über die Leitung u entnommene Fraktion wird über eine Pumpe P1 auf einen Druck oberhalb des Drucks der Mischsäule S3 gepumpt, über Leitungen v und w in dem Unterkühler E3 und dann in dem Hauptwärmetauscher E1 jeweils auf eine Zwischentemperatur angewärmt, und über ein Ventil V7 und die Leitung t in die Mischsäule S3 eingespeist.

Durch den intensiven Kontakt und damit direkten Wärmetausch mit der sauerstoffangereicherten Fraktion aus Leitung t wird die gasförmig in den unteren Teil der Mischsäule S3 eingespeiste Luft verflüssigt. Die verflüssigte Luft kann in einem unteren Bereich der Mischsäule S3 über eine Leitung x abgezogen, in dem Unterkühler E3 auf eine Zwischentemperatur abgekühlt, und über eine Leitung y und ein Entspannungsventil V8 in die Niederdrucktrennsäule S2 eingespeist ("eingeblasen") werden.

Vom Kopf der Mischsäule S3 kann über eine Leitung z eine gasförmige sauerstoffreiche Fraktion entnommen, in dem Hauptwärmetauscher E1 angewärmt, und über ein Ventil V9 als gasförmiges Sauerstoffprodukt abgegeben werden.

In Figur 2 ist eine Luftzerlegungsanlage gemäß einer weiteren Ausführungsform der Erfindung schematisch dargestellt. Diese weist die wesentlichen Komponenten der zuvor in Bezug auf Figur 1 erläuterten Luftzerlegungsanlage auf und wird entsprechend betrieben. Auf eine wiederholte Erläuterung wird verzichtet.

Abweichend zu der in Figur 1 getroffenen Anordnung wird hier jedoch der zweite Teilstrom der Luft nach der Entspannung in der Expansionsturbine X2 durch das kalte Ende des Hauptwärmetauschers E1 geführt, der erste Teilstrom hingegen nicht. Alternative Anordnungen können jedoch auch eine entsprechende Kühlung beider Teilströme in dem Hauptwärmetauscher E1 vorsehen.

Die in den Figuren 1 und 2 gezeigten Anordnungen sind auf unterschiedliche Ziele hin optimiert. Die Anordnung der Figur 1 erlaubt dabei ein kleineres Volumen für den Hauptwärmetauscher, ist aber dafür energetisch nicht vollständig optimiert. Die in Figur 2 gezeigte Anordnung ist energetisch besser optimiert bzw. optimierbar, benötigt aber einen größeren Hauptwärmetauscher.

## Patentansprüche

1. Verfahren zur Erzeugung eines flüssigen Sauerstoffprodukts (LOX) und eines gasförmigen Sauerstoffprodukts (GOX) durch Tieftemperaturzerlegung von Luft (AIR) in einem Destillationssäulensystem (S) einer Luftzerlegungsanlage, das eine Hochdrucktrennsäule (S1) und eine Niederdrucktrennsäule (S2) aufweist, bei dem zur Gewinnung des flüssigen Sauerstoffprodukts (LOX) eine Flüssigfraktion mit einem ersten, höheren Sauerstoffgehalt aus der Niederdrucktrennsäule (S2) des Destillationssäulensystems (S) entnommen und flüssig aus der Luftzerlegungsanlage herausgeführt wird, und bei dem zur Gewinnung des gasförmigen Sauerstoffprodukts (GOX) eine Flüssigfraktion mit einem zweiten, geringeren Sauerstoffgehalt aus derselben Niederdrucktrennsäule (S2) des Destillationssäulensystems (S) entnommen, in einer Mischsäule (S3) gegen Mischsäulenluft verdampft, in einem Hauptwärmetauscher (E1) gegen abzukühlende Einsatzluft angewärmt und anschließend gasförmig aus der Luftzerlegungsanlage herausgeführt wird, wobei
- die Niederdrucktrennsäule (S2) einen einzigen Kondensator (E4) für die Erzeugung aufsteigenden Gases in der Niederdrucktrennsäule (S2) aufweist,
- ein erster Teilstrom der Gesamtluft in einer ersten Entspannungsmaschine (X1) arbeitsleistend auf den Betriebsdruck der Hochdrucktrennsäule (S1) entspannt und in die Hochdrucktrennsäule (S1) eingespeist wird,
- ein zweiter Teilstrom der Gesamtluft als Mischsäulenluft verwendet wird, indem
- der zweite Teilstrom der Gesamtluft in einer zweiten Entspannungsmaschine (X2) arbeitsleistend auf den Mischsäulendruck entspannt und in einem unteren Bereich in die Mischsäule (S3) eingespeist wird,
- die beiden Entspannungsmaschinen unterschiedliche Eintrittstemperaturen aufweisen
- eine (X1; X2) der beiden Entspannungsmaschinen mit einem Booster (C1) gekoppelt ist, in dem der Luftstrom, der anschließend in die mit dem Booster gekoppelte Entspannungsmaschine eingeleitet wird, vorher verdichtet wird,
- die andere (X2; X1) der beiden Entspannungsmaschinen mechanisch mit einem Generator und/oder einer Ölbremse (G) gekoppelt ist,
- entweder der erste Teilstrom oder die Mischsäulenluft stromabwärts der arbeitsleistenden Entspannung (X1; X2) in dem Hauptwärmetauscher (E1) in indirektem Wärmeaustausch mit einer stickstoffreichen Fraktion (r) aus der Niederdrucktrennsäule (S2) abgekühlt wird,
- der Sumpf der Niederdrucktrennsäule (S2) und der Kopf der Hochdrucktrennsäule (S1) thermisch über den Kondensator (E4) miteinander gekoppelt sind,
- die Niederdruck- und die Hochdrucktrennsäule nur diesen einen Kondensator (E4) aufweisen, und
- die Flüssigfraktion mit dem ersten Sauerstoffgehalt aus dem Sumpf der Niederdrucktrennsäule entnommen wird
und die Flüssigfraktion mit dem zweiten Sauerstoffgehalt in einer unterschiedlichen Höhe aus der Niederdrucktrennsäule (2) entnommen wird.

2. Verfahren nach Anspruch 1, bei dem als der erste Sauerstoffgehalt ein Sauerstoffgehalt von wenigstens 99 Molprozent, insbesondere wenigstens 99,5 Molprozent, und als der zweite Sauerstoffgehalt ein Sauerstoffgehalt von 70 bis 99 Molprozent, insbesondere 90 bis 98 Molprozent, verwendet wird.

3. Verfahren nach einem der Ansprüche 1 bis 2, bei dem eine der Luftzerlegungsanlage insgesamt zugeführte Gesamtluft in einem Hauptverdichter auf einen Einspeisedruck von 6 bis 30 bar, insbesondere von 7 bis 20 bar, beispielsweise von 10 bis 14 bar, verdichtet wird.

4. Verfahren nach einem der vorstehenden Ansprüche, bei dem der erste Teilstrom stromaufwärts der Entspannung in der ersten Entspannungsmaschine (X1) und/oder der zweite Teilstrom stromaufwärts der Entspannung in der zweiten Entspannungsmaschine (X2) abgekühlt wird.

5. Verfahren nach einem der vorstehenden Ansprüche, bei dem die Flüssigfraktion mit dem zweiten Sauerstoffgehalt nach der Entnahme aus der Trennsäule (S2) des Destillationssäulensystems (S) mittels wenigstens einer Pumpe (P1) und wenigstens eines Entspannungsventils (V7) kopfseitig in die Mischsäule (S3) eingespeist wird.

6. Verfahren nach einem der vorstehenden Ansprüche, bei dem die Mischsäule unter einem Mischsäulendruck von Druck von 2 bis 6 bar betrieben wird.

7. Verfahren nach einem der vorstehenden Ansprüche, bei dem die erste Entspannungsmaschine (X1), in welcher der erste Teilstrom arbeitsleistend entspannt wird, mit dem Booster (C1) gekoppelt ist und die zweiten Entspannungsmaschine (X2), in welcher der erste Teilstrom arbeitsleistend entspannt wird, mit einem Generator und/oder einer Ölbremse (G) gekoppelt ist.

8. Verfahren nach Anspruch 7, bei dem die Mischsäulenluft stromabwärts der arbeitsleistenden Entspannung (X2) in dem Hauptwärmetauscher (E1) in indirektem Wärmeaustausch mit der stickstoffreichen Fraktion (r) aus der Niederdrucktrennsäule (S2) abgekühlt wird.

9. Verfahren nach Anspruch 8, bei dem der Teilstrom, der stromabwärts der arbeitsleistenden Entspannung (X1; X2) in dem Hauptwärmetauscher (E1) in indirektem Wärmeaustausch mit einer stickstoffreichen Fraktion (r) aus der Niederdrucktrennsäule (S2) abgekühlt wird, bei einer ersten Zwischentemperatur in den Hauptwärmetauscher (E1) eingeleitet wird und die in der Mischsäule (S3) verdampfte Fraktion (z) bei einer zweiten Zwischentemperatur in den Hauptwärmetauscher (E1) eingeleitet, am warmen Ende des Hauptwärmetauschers (E1) wieder entnommen und anschließend gasförmig aus der Luftzerlegungsanlage herausgeführt wird. wobei die zweite Zwischentemperatur größer oder gleich der ersten Zwischentemperatur ist.

10. Luftzerlegungsanlage, die zur Durchführung eines Verfahrens nach einem der vorstehenden Ansprüche eingerichtet ist, mit einem Destillationssäulensystem (S), das eine Hochdrucktrennsäule (S1), eine Niederdrucktrennsäule (S2) und eine Mischsäule (S3) aufweist, mit Mitteln, die dafür eingerichtet sind zur Gewinnung eines flüssigen Sauerstoffprodukts (LOX) eine Flüssigfraktion mit einem ersten, höheren Sauerstoffgehalt aus der Niederdrucktrennsäule (S2) des Destillationssäulensystems (S) der Luftzerlegungsanlage zu entnehmen, und Mitteln, die dafür eingerichtet sind, eine Flüssigfraktion mit einem zweiten, geringeren Sauerstoffgehalt aus derselben Niederdrucktrennsäule (S2) des Destillationssäulensystems (S) zu entnehmen und in der Mischsäule (S3) bei einem Mischsäulendruck gegen Mischsäulenluft zu verdampfen, mit einem Hauptwärmetauscher (E1) zum Anwärmen der in der Mischsäule verdampften Fraktion (z) gegen abzukühlende Einsatzluft und mit
- einer ersten Entspannungsmaschine (X1) zum arbeitsleistenden Entspannen eines ersten Teilstroms der Gesamtluft auf den Betriebsdruck der Hochdrucktrennsäule (S1)
- Mitteln zum Einleiten des arbeitsleistend entspannten Teilstroms in die Hochdrucktrennsäule (S1),
- einer zweiten Entspannungsmaschine (X2) zum arbeitsleistend Entspannen eines zweiten Teilstroms der Gesamtluft auf den Mischsäulendruck,
- Mitteln zum Einleiten des arbeitsleistend entspannten Teilstroms in einen unteren Bereich in die Mischsäule (S3), und
- Mitteln zum Bereitstellen der beiden Teilströme für die beiden Entspannungsmaschinen unter unterschiedlichen Eintrittstemperaturen, wobei
- die Niederdrucktrennsäule (S2) einen einzigen Kondensator (E4) für die Erzeugung aufsteigenden Gases in der Niederdrucktrennsäule (S2) aufweist,
- eine (X1; X2) der beiden Entspannungsmaschinen mit einem Booster (C1) zum Verdichten des Luftstroms stromaufwärts einer (X1; X2) der mit dem Booster gekoppelten Entspannungsmaschine gekoppelt ist und
- die andere (X2; X1) der beiden Entspannungsmaschinen mechanisch mit einem Generator und/oder einer Ölbremse (G) gekoppelt ist,
und mit
- Mitteln zum Abkühlen entweder des ersten Teilstroms oder des zweiten Teilstroms stromabwärts der arbeitsleistenden Entspannung (X1; X2) in dem Hauptwärmetauscher (E1) in indirektem Wärmeaustausch mit einer stickstoffreichen Fraktion (r) aus der Niederdrucktrennsäule (S2), wobei außerdem
- der Sumpf der Niederdrucktrennsäule (S2) und der Kopf der Hochdrucktrennsäule (S1) thermisch über den Kondensator (E4) miteinander gekoppelt sind,
- die Niederdruck- und die Hochdrucktrennsäule nur diesen einen Kondensator (E4) aufweisen, und
- Mittel zur Entnahme der Flüssigfraktion mit dem ersten Sauerstoffgehalt aus dem Sumpf der Niederdrucktrennsäule angeordnet sind und Mittel zur Entnahme der Flüssigfraktion mit dem zweiten Sauerstoffgehalt in einer unterschiedlichen Höhe der Niederdrucktrennsäule (2) angeordnet sind.

## Claims

1. Process for generating a liquid oxygen product (LOX) and a gaseous oxygen product (GOX) by low-temperature separation of air (AIR) in a distillation column system (S) of an air separation facility which has a high-pressure separation column (S1) and a low-pressure separation column (S2) with which, in order to obtain the liquid oxygen product (LOX), a liquid fraction having a first, higher oxygen content is extracted from the low-pressure separation column (S2) of the distillation column system (S) and is discharged in liquid form from the air separation facility and with which, in order to obtain the gaseous oxygen product (GOX), a liquid fraction having a second, lower oxygen content is extracted from the same low-pressure separation column (S2) of the distillation column system (S), is evaporated in a mixing column (S3) against mixing column air, is heated in a main heat exchanger (E1) against feed air to be cooled and is then discharged in gaseous form out of the air separation facility, wherein
- the low-pressure separation column (S2) comprises a single condenser (E4) for generating rising gas in the low-pressure separation column (S2),
- a first partial flow of the total air is expanded to perform work in a first expansion machine (X1) to the operating pressure of the high-pressure separation column (S1), and is fed into the high-pressure separation column (S1),
- a second partial flow of the total air is used as the mixed column air in that
- the second partial flow of the total air is expanded to perform work in a second expansion machine (X2) to the mixing column pressure and fed into the mixing column (S3) in a lower region,
- the two expansion machines have different inlet temperatures
- one (X1; X2) of the two expansion machines is coupled to a booster (C1) in which the air flow, which is then introduced into the expansion machine coupled to the booster, is previously compressed,
- the other (X2; X1) of the two expansion machines is mechanically coupled to a generator and/or an oil brake (G),
- either the first partial flow or the mixing column air is cooled in indirect heat exchange with a nitrogen-rich fraction (r) from the low-pressure separation column (S2) downstream of the work-performing expansion (X1; X2) in the main heat exchanger (E1),
- the sump of the low-pressure separation column (S2) and the head of the high-pressure separation column (S1) are thermally coupled to each other via the condenser (E4),
- the low-pressure separating column and the high-pressure separating column have only one such condenser (E4), and
- the liquid fraction having the first oxygen content is extracted from the sump of the low-pressure separation column, and the liquid fraction having the second oxygen content is extracted from the low-pressure separation column (2) at a different height.

2. Process according to claim 1, with which an oxygen content of at least 99 mole percent, in particular at least 99.5 mole percent, is used as the first oxygen content, and an oxygen content of 70 to 99 mole percent, in particular 90 to 98 mole percent, is used as the second oxygen content.

3. Process according to one of the claims 1 to 2, with which a total air supplied to the air separation facility as a whole is compressed in a main compressor to a feed pressure of 6 to 30 bar, in particular from 7 to 20 bar, for example from 10 to 14 bar.

4. Process according to one of the preceding claims, with which the first partial flow is cooled upstream of the expansion in the first expansion machine (X1), and/or the second partial flow is cooled upstream of the expansion in the second expansion machine (X2).

5. Process according to one of the preceding claims, with which the liquid fraction with the second oxygen content is fed into the mixing column (S3) at the head side by means of at least one pump (P1) and at least one expansion valve (V7) after extraction from the separation column (S2) of the distillation column system (S).

6. Process according to one of the preceding claims, with which the mixing column is operated under a mixing column pressure of a pressure of 2 to 6 bar.

7. Process according to one of the preceding claims, with which the first expansion machine (X1) in which the first partial flow is expanded to perform work is coupled to the booster (C1), and the second expansion machine (X2) in which the first partial flow is expanded to perform work is coupled to a generator and/or an oil brake (G).

8. Process according to claim 7, with which the mixed column air downstream of the work-performing expansion (X2) is cooled in the main heat exchanger (E1) in indirect heat exchange with the nitrogen-rich fraction (r) from the low-pressure separation column (S2).

9. Process according to claim 8, with which the partial flow cooled downstream of the work-performing expansion (X1; X2) in the main heat exchanger (E1) in indirect heat exchange with a nitrogen-rich fraction (r) from the low-pressure separation column (S2) is introduced into the main heat exchanger (E1) at a first intermediate temperature, and the fraction (z) evaporated in the mixing column (S3) is introduced into the main heat exchanger (E1) at a second intermediate temperature, extracted again at the warm end of the main heat exchanger (E1) and then discharged in gaseous form from the air separation facility, wherein the second intermediate temperature is greater than or equal to the first intermediate temperature.

10. Air separation facility configured to carry out a process according to one of the preceding claims, comprising a distillation column system (S) having a high-pressure separation column (S1), a low-pressure separation column (S2) and a mixing column (S3), with means configured to obtain a liquid fraction having a first, higher oxygen content from the low-pressure separation column (S2) of the distillation column system (S) of the air separation facility for obtaining a liquid oxygen product (LOX), and means configured to extract a liquid fraction having a second, lower oxygen content from the same low-pressure separation column (S2) of the distillation column system (S) and to evaporate it in the mixing column (S3) at a mixing column pressure against the mixing column air, having a main heat exchanger (E1) for heating the fraction (z) evaporated in the mixing column against feed air to be cooled, and having
- a first expansion machine (X1) for the work-performing expansion of a first partial flow of the total air to the operating pressure of the high-pressure separation column (S1)
- means for introducing the work-performing expanded partial flow into the high-pressure separation column (S1),
- a second expansion machine (X2) for the work-performing expansion of a second partial flow of the total air to the mixing column pressure,
- means for introducing the work-performing expanded partial flow into a lower region in the mixing column (S3), and
- means for providing the two partial flows for the two expansion machines under different inlet temperatures,
wherein
- the low-pressure separation column (S2) comprises a single condenser (E4) for generating rising gas in the low-pressure separation column (S2),
- one (X1; X2) of the two expansion machines is coupled to a booster (C1) for compressing the air flow upstream of one (X1; X2) of the expansion machine coupled to the booster, and
- the other (X2; X1) of the two expansion machines is mechanically coupled to a generator and/or an oil brake (G),
and with
- means for cooling either the first partial flow or the second partial flow downstream of the work-performing expansion (X1; X2) in the main heat exchanger (E1) in indirect heat exchange with a nitrogen-rich fraction (r) from the low-pressure separation column (S2), wherein, an addition
- the sump of the low-pressure separation column (S2) and the head of the high-pressure separation column (S1) are thermally coupled to each other via the condenser (E4),
- the low-pressure separating column and the high-pressure separating column have only one such condenser (E4), and
- means are arranged for extracting the liquid fraction having the first oxygen content from the sump of the low-pressure separation column, and means are arranged for extracting the liquid fraction having the second oxygen content at a different height of the low-pressure separation column (2).

## Revendications

1. Procédé de production d'un produit d'oxygène liquide (LOX) et d'un produit d'oxygène gazeux (GOX) par fractionnement cryogénique de l'air (AIR) dans un système de colonnes de distillation (S) d'une installation de fractionnement de l'air, qui présente une colonne de séparation haute pression (S1) et une colonne de séparation basse pression (S2), dans lequel pour l'obtention du produit d'oxygène liquide (LOX), une fraction liquide présentant une première teneur en oxygène, plus élevée, est prélevée depuis la colonne de séparation basse pression (S2) du système de colonnes de distillation (S) et est sortie liquide de l'installation de fractionnement de l'air et dans lequel pour l'obtention du produit d'oxygène gazeux (GOX), une fraction liquide avec une deuxième teneur en oxygène, plus basse, est prélevée de la même colonne de séparation basse pression (S2) du système de colonnes de distillation (S), est vaporisée dans une colonne de mélange (S3) contre de l'air de colonne de mélange, est chauffée dans un échangeur de chaleur principal (E1) contre de l'air de charge à refroidir et est ensuite sortie gazeuse de l'installation de fractionnement de l'air, où
- la colonne de séparation basse pression (S2) présente un condenseur (E4) unique pour la production de gaz ascendants dans la colonne de séparation basse pression (S2),
- un premier flux partiel de l'air total est détendu dans une première machine de détente (X1) avec production de travail à la pression de fonctionnement de la colonne de séparation haute pression (S1) et est introduit dans la colonne de séparation haute pression (S1),
- un deuxième flux partiel de l'air total est utilisé comme air de colonne de mélange, en ce que
- le deuxième flux partiel de l'air total est détendu dans une deuxième machine de détente (X2) avec production de travail à la pression de la colonne de mélange puis est injecté dans une zone inférieure dans la colonne de mélange (S3),
- les deux machines de détente présentent des températures d'entrée différentes
- une (X1 ; X2) des deux machines de détente est accouplée à un booster (C1), dans lequel le flux d'air, qui est ensuite introduit dans la machine de détente accouplée au booster, est comprimé au préalable,
- l'autre (X2 ; X1) des deux machines de détente est accouplée mécaniquement à un générateur et/ou un frein hydraulique (G),
- soit le premier flux partiel soit l'air de colonne de mélange est refroidi en aval de la détente (X1 ; X2) avec production de travail dans l'échangeur de chaleur principal (E1) dans un échange de chaleur indirect avec une fraction riche en azote (r) sortant de la colonne de séparation basse pression (S2),
- le fond de la colonne de séparation basse pression (S2) et la tête de la colonne de séparation haute pression (S1) sont accouplés thermiquement l'un à l'autre par le biais du condenseur (E4),
- les colonnes de séparation basse pression et haute pression ne présentent que ce condenseur (E4) unique et
- la fraction liquide présentant la première teneur en oxygène est prélevée du fond de la colonne de séparation basse pression et la fraction liquide présentant la deuxième teneur en oxygène est prélevée à une hauteur différente de la colonne de séparation basse pression (2).

2. Procédé selon la revendication 1, dans lequel, en tant que première teneur en oxygène, une teneur en oxygène d'au moins 99 % en mole, en particulier d'au moins 99,5 % en mole est utilisée et en tant que deuxième teneur en oxygène, une teneur en oxygène de 70 à 99 % en mole, en particulier de 90 à 98 % en mole, est utilisée.

3. Procédé selon l'une quelconque des revendications 1 à 2, dans lequel un air total acheminé vers l'installation de fractionnement d'air au total est comprimé dans un compresseur principal à une pression d'injection de 6 à 30 bars, en particulier de 7 à 20 bars, par exemple de 10 à 14 bars.

4. Procédé selon l'une quelconque des revendications précédentes, dans lequel le premier flux partiel est refroidi en amont de la détente dans la première machine de détente (X1) et/ou le deuxième flux partiel est refroidi en amont de la détente dans la deuxième machine de détente (X2).

5. Procédé selon l'une quelconque des revendications précédentes, dans lequel la fraction liquide présentant la deuxième teneur en oxygène, après le prélèvement de la colonne de séparation (S2) du système de colonnes de distillation (S), est injecté au moyen d'au moins une pompe (P1) et d'au moins une soupape de détente (V7) côté tête dans la colonne de mélange (S3).

6. Procédé selon l'une quelconque des revendications précédentes, dans lequel la colonne de mélange est exploitée à une pression de colonne de mélange d'une pression de 2 à 6 bars.

7. Procédé selon l'une quelconque des revendications précédentes, dans lequel la première machine de détente (X1), dans laquelle le premier flux partiel est détendu avec production de travail, est accouplée au booster (C1) et la deuxième machine de détente (X2), dans laquelle le premier flux partiel est détendu avec production de travail, est accouplée à un générateur et/ou un frein hydraulique (G).

8. Procédé selon la revendication 7, dans lequel l'air de colonne de mélange est refroidi en aval de la détente (X2) avec production de travail dans l'échangeur de chaleur principal (E1) dans un échange de chaleur indirect avec une fraction riche en azote (r) sortant de la colonne de séparation basse pression (S2).

9. Procédé selon la revendication 8, dans lequel le flux partiel, qui est refroidi en aval de la détente (X1 ; X2) avec production de travail dans l'échangeur de chaleur principal (E1) dans un échange de chaleur indirect avec une fraction riche en azote (r) sortant de la colonne de séparation basse pression (S2), est introduit à une première température intermédiaire dans l'échangeur de chaleur principal (E1) et la fraction (z) vaporisée dans la colonne de mélange (S3) est introduite à une deuxième température intermédiaire dans l'échangeur de chaleur principal (E1), de nouveau prélevée au niveau de l'extrémité chaude de l'échangeur de chaleur principal (E1) et ensuite sortie gazeuse de l'installation de fractionnement d'air, la deuxième température intermédiaire étant supérieure ou égale à la première température intermédiaire.

10. Installation de fractionnement d'air, qui est conçue pour la réalisation d'un procédé selon l'une quelconque des revendications précédentes, comprenant un système de colonnes de distillation (S), qui présente une colonne de séparation haute pression (S1), une colonne de séparation basse pression (S2) et une colonne de mélange (S3), comprenant des moyens, qui sont conçus, pour l'obtention d'un premier produit d'oxygène liquide (LOX), pour prélever une fraction liquide présentant une première teneur en oxygène, plus élevée, de la colonne de séparation basse pression (S2) du système de colonnes de distillation (S) de l'installation de fractionnement d'air et des moyens, qui sont conçus, pour prélever une fraction liquide présentant une deuxième teneur en oxygène, plus basse, de la même colonne de séparation basse pression (S2) du système de colonnes de distillation (S) et l'évaporer dans la colonne de mélange (S3) à une pression de colonne de mélange contre de l'air de colonne de mélange, comprenant un échangeur de chaleur principal (E1) pour le chauffage de la fraction (z) vaporisée dans la colonne de mélange contre l'air de charge à refroidir et comprenant
- une première machine de détente (X1) pour la détente avec production de travail d'un premier flux partiel de l'air total à la pression de fonctionnement de la colonne de séparation haute pression (S1)
- des moyens pour l'introduction du flux partiel détendu avec production de travail dans la colonne de séparation haute pression (S1),
- une deuxième machine de détente (X2) pour la détente avec production de travail d'un deuxième flux partiel de l'air total à la pression de colonne de mélange,
- des moyens pour l'introduction du flux partiel détendu avec production de travail dans une zone inférieure dans la colonne de mélange (S3) et
- des moyens de fourniture des deux flux partiels pour les deux machines de détente à des températures d'entrée différentes,
où
- la colonne de séparation basse pression (S2) présente un condenseur (E4) unique pour la production de gaz ascendants dans la colonne de séparation basse pression (S2),
- l'une (X1 ; X2) des deux machines de détente est accouplée à un booster (C1) pour comprimer le flux d'air en amont d'une (X1 ; X2) des machines de détente accouplées au booster et
- l'autre (X2 ; X1) des deux machines de détente est accouplée mécaniquement à un générateur et/ou un frein hydraulique (G),
et comprenant
- des moyens pour refroidir soit le premier flux partiel soit le deuxième flux partiel en aval de la détente (X1 ; X2) avec production de travail dans l'échangeur de chaleur principal (E1) dans un échange de chaleur indirect avec une fraction riche en azote (r) sortant de la colonne de séparation basse pression (S2), où, en outre,
- le fond de la colonne de séparation basse pression (S2) et la tête de la colonne de séparation haute pression (S1) sont accouplés thermiquement l'un à l'autre par le biais du condenseur (E4),
- les colonnes de séparation basse pression et haute pression ne présentent que ce condenseur (E4) unique et
- des moyens pour prélever la fraction liquide présentant la première teneur en oxygène du fond de la colonne de séparation basse pression et des moyens pour prélever la fraction liquide présentant la deuxième teneur en oxygène sont disposés à une hauteur différente de la colonne de séparation basse pression (2).
